# EUROPÄISCHE PATENTSCHRIFT

(11) **EP 0 698 697 B1**
(45) Veröffentlichungstag und Bekanntmachung des Hinweises auf die Patenterteilung: **22.12.1999**
(21) Anmeldenummer: 95113083.0
(22) Anmeldetag: 19.08.1995
(51) Int. Cl.: E04B 1/68, E02D 5/08

(54) **Bauteilsatz zum Anpressen eines Dichtmittels an eine Stahlspundwand und Anordnung zum Abdichten von Bauteilanschlüssen**
Building component set for pressing a seal against a steel sheet piling and arrangement for sealing building connections
Ensemble d'éléments de construction pour serrer une garniture contre une cloison de palplanches en acier et dispositif pour l'imperméabilisation de raccords d'éléments de bâtiments

(30) Priorität: 20.08.1994 DE 4429593
(43) Veröffentlichungstag der Anmeldung: 28.02.1996
(73) Patentinhaber: Wilz, Hubert, 63773 Goldbach (DE)
(72) Erfinder: Wilz, Hubert, 63773 Goldbach (DE)
(74) Vertreter: Lippert, Hans, Dipl.-Ing.

(56) Entgegenhaltungen:
- DE-A- 3 147 457
- DE-A- 3 412 548
- DE-A- 3 924 497
- DE-U- 9 000 492
- DE-U- 9 000 493
- US-A- 3 646 720

## Beschreibung

Die Erfindung betrifft einen Bauteilsatz, bestehend aus mehreren Druckformteilen zum kontinuierlichen lückenlosen abdichtenden Anpressen eines elastischen Dichtmittels an eine Stahlspundwand, die aus mehreren vorgefertigten Spundwand-Stahlprofilen zusammengefügt ist. Ferner betrifft die Erfindung eine Anordnung zum Abdichten von Bauteilanschlüssen zwichen einer Stahlspundwand und einem durch Anbetonieren an die Stahlspundwand zu erstellenden Betonbauteil, enthaltend ein Dichtmittel, eine an der Stahlspundwand anbringbare Druckgebervorichtung zum abdichtenden Anpressen des Dichtmittels an die Stahlspundwand, und einen zwischen der Druckgebervorrichtung und dem Dichtmittel vorgesehenen, aus mehreren Druckformteilen bestehenden Bauteilsatz.

Ein Bauteilsatz und eine Anordnung der oben beschriebenen Art sind aus der WO-A-90 09488 bekannt. Allerdings dient diese bekannte Anordnung nicht zum Abdichten von Bauteilanschlüssen zwischen einer Stahlspundwand und einem durch Anbetonieren an die Stahlspundwand zu erstellenden Betonbauteil, sondern zum Vorsehen einer Verkleidung an einer Wasser ausgesetzten Seitenoberfläche der Stahlspundwand. Aufgabe der Verkleidung ist es, die von ihr abgedeckte Oberfläche der Wand gegen Korrosion zu schützen. Zu diesem Zweck besteht bei einer Ausführungsform der bekannten Anordnung die Verkleidung aus einem wasserdichten, flexiblen Material, das mit Hilfe vorgefertigter, gerader Leisten gegen die zu schützende Oberfläche der Stahlspundwand gedrückt wird. Die Leisten erstrecken sich längs vertikal verlaufender, ebener Flächen der Stahlspundwand und sind vorgelocht. An der Stahlspundwand sind Schraubenbolzen angebracht, die mit ihrem Gewindeabschnitt durch die Löcher in den Leisten ragen. Auf den Gewindeabschnitten sind Muttern aufgeschraubt, die die auf der Stahlspundwand vertikal ausgerichteten Leisten gegen die flexible Verkleidung bzw. die darunter liegende Stahlspundwand drücken und in den Bereichen zwischen den Leisten die Verkleidung über die Ecken und/oder Vorsprünge der Stahlspundwand spannen, damit die Verkleidung möglichst eng und ohne Wassereinschluß an der Stahlspundwand anliegt. Um das Wasser auch in den Bereichen zwischen den Leisten zu entfernen, werden noch verbleibende Zwischenräume zwischen der flexiblen Verkleidung und der Stahlspundwand mit einem Material gefüllt, z.B. mit einem korrosionshemmenden Gel. Ein lückenloses abdichtendes Anpressen der Verkleidung gegen die Stahlspundwand wird lediglich in vertikaler Richtung der Stahlspundwand in den Bereichen der vertikal verlaufenden Leisten an den ebenen Flächen der Stahlspundwand erzielt.

Zum Abdichten von Bauteilanschlüssen zwischen einer Stahlwand und einem durch Anbetonieren an die Stahlwand zu erstellenden Betonbauteil ist es allgemein bekannt, an der Stahlwand Bleche anzuschweißen, die dann mit elastischen Bändern in den Beton eingebunden werden. Diese Art der Abdichtung ist jedoch sehr aufwendig und kostspielig. Ferner ist es bekannt, selbstdichtende Materialien an den Stahlwänden anzubringen, die bei Feuchtigkeitsaufnahme aufquellen und durch diesen Quelleffekt die Hohlräume zwischen Stahl und Beton abdichten. Diese Art der Abdichtung birgt die Gefahr in sich, daß sie bei Setzungen am Bauwerk damit verbundene Verschiebungen nicht funktionsfähig übersteht.

Eine Anordnung zum Abdichten von Bauteilanschlüssen zwischen einer Stahlwand und einem durch Anbetonieren an die Stahlwand zu erstellenden Betonbauteil ist ferner auch aus der DE 9000493 U bekannt. Als Druckteile werden dort lange Rundeisen verwendet. Die Rundeisen sind von Flachstahlbändern überdeckt, die mit Hilfe von Spannmuttern ein Dichtungsband gegen eine Stahlblechplatte drücken. Zum Überbrücken von Längsstößen der langen Rundeisen sind neben die Längsstöße kurze Rundeisenstücke gelegt, die zusammen mit den langen Rundeisen gegen das Dichtungsband gedrückt werden, wodurch sich auch bei den Längsstößen die erforderliche Dichtheit zwischen Dichtungsband und Stahlblechplatte ergibt. Zum Gestalten einer Eckausbildung, bei der die Stahlblechplatte von einer horizontalen in eine vertikale Richtung abbiegt, sind vorgefertigte Rundeisenwinkel vorgesehen, die mit Hilfe eines aus der Ecke ragenden Spannschraubenbolzens über ein quer liegendes Rundeisenstück in den Eckbereich gezogen werden. Die Stöße zwischen den Schenkeln des Rundeisenwinkels und den damit fluchtenden langen Rundeisen werden wiederum mit Hilfe von kurzen geraden Rundeisenstücken überbrückt. Die aufgezeigte Eckausbildung hat einen relativ komplizierten Aufbau und setzt voraus, daß der Rundeisenwinkel sehr genau dem winkligen Verlauf der abzudichtenden Ecke der abgewinkelten Stahlblechplatte folgt.

Aufgabe der Erfindung ist es, einfach und preiswert auszuführende Maßnahmen vorzusehen, die ein lückenloses Abdichten quer zur vertikalen Richtung einer Stahlpundwand ermöglichen, wie es beispielsweise zum Abdichten von Bauteilanschlüssen zwischen einer Stahlspundwand und einem durch Anbetonieren an die Stahlspundwand zu erstellenden Betonbauteil erforderlich ist, wobei die Abdichtung auch bei Bauteilverschiebungen, die in einem üblichen zu erwartenden Bereich liegen, ihre Funktionsfähigkeit beibehalten soll.

Diese Aufgabe wird durch einen Bauteilsatz nach Anspruch 1 gelöst. Danach ist der eingangs beschriebene Bauteilsatz dadurch gekennzeichnet, daß die Druckformteile den zahlreiche Ecken und/oder Vorsprünge aufweisenden Profilverlauf der Stahlspundwand nachbilden und derart ausgestaltet sind, daß sich die Enden der jeweils aufeinander folgenden Druckformteile an den Ecken und/oder Vorsprüngen der Stahlspundwand nebeneinander liegend überlappen. Die an den Ecken und/oder Vorsprüngen der Stahlspundwand vorgesehenen Überlappungen der Enden der Druckformteile lassen selbst im montierten Zustand eine Verschiebung der aufeinander folgenden Druckformteile gegeneinander zu, ohne daß dabei die Kontinuität des lückenlosen abdichtenden Anpressens des Dichtmittels an die Stahlspundwand unterbrochen wird. Dies hat den Vorteil, daß dort auftretende Druckrichtungsverschiebungen ausgeglichen werden können. Gleichermaßen können Toleranzen in den Stahlprofilen der Stahlspundwand und Verschiebungen der Stahlprofile in den nicht starren Schlossbereichen der Stahlspundwand ausgeglichen werden.

Ferner wird die Aufgabe durch eine Anordnung nach Anspruch 3 gelöst. In diesem Zusammenhang sei erwähnt, daß die hier als Druckgebervorrichtung angesprochene Konstruktion je nach Ausführungsart den erforderlichen Anpreßdruck auf das Dichtmittel durch auf Druck oder auf Zug beanspruchte Bauteile ausüben kann.

Die aufgezeigte Lösung ist nicht nur einfach und kostengünstig auszuführen, sondern zeichnet sich auch durch eine hohe Funktionstüchtigkeit aus. Dies deswegen, weil das Dichtmittel mit der Stahlspundwand nicht starr verbunden ist, sondern vielmehr fest dagegen gequetscht wird. Verschiebungen führen daher nicht zu einer Beschädigung oder gar zu einem Reißen der Dichtung. Die nach der Erfindung vorgesehene Dichtungsmaßnahme ist auch einer gegebenenfalls auftretenden Vergrößerung des Anschlußspaltes zwischen der Stahlspundwand und einem anbetonierten Bauteil gewachsen, da sich dann das ursprünglich von der Druckgebervorrichtung zusammengedrückte bzw. zusammengequetschte Dichtmittel ausdehnen und immer noch für eine hinreichende Abdichtung sorgen kann. Der Anpreßabschnitt des Dichtmittels ist in dieser Hinsicht insbesondere bezüglich seiner Dicke oder Stärke entsprechend zu bemessen und aus einem geeigneten elastschen Werkstoff herzustellen.

Bevorzugte Ausführungsbeispiele der Erfindung sollen an Hand von Zeichnungen beispielshalber erläutert werden.
Es zeigen:
FIG . 1 einen vertikalen Schnitt durch ein erstes Ausführungsbeispiel eines nach der Erfindung ausgebildeten Dichtungsanschlusses,
FIG . 2 einen vertikalen Schnitt durch ein zweites Ausführungsbeispiel eines nach der Erfindung ausgebildeten Dichtungsanschlusses,
FIG . 3 einen horizontalen Schnitt durch das zweite Ausführungsbeispiel nach FIG. 2,
FIG . 4 eine Ansicht eines Ausführungsbeispiels eines Dichtbandes nach der Erfindung,
FIG . 5 einen Schnitt durch das Dichtband nach FIG. 4 längs der Linie V-V, und
FIG . 6 einen vergrößert dargestellten Ausschnitt von FIG. 3, allerdings im angespannten Zustand, und Einzelheiten von Druckformteilen.

In den Zeichnungen sind gleiche oder ähnliche Bauteile jeweils mit denselben Bezugszeichen versehen.

FIG. 1 und 2 zeigen zwei Ausführungsbeispiele einer Dichtungsanordnung nach der Erfindung jeweils im Vertikalschnitt. Die Dichtungsanordnung beinhaltet zwei Teile. Hierbei handelt es sich zum einen um ein Dichtmittel beispielsweise in Form eines Dichtbandes 1 und zum anderen um eine Druckgebervorrichtung 20. Das Dichtband 1 ist vorteilhafterweise ein Gummiband und kann aus zwei Abschnitten bestehen. Dies sind ein Anpreßabschnitt 2 und ein Einbindeabschnitt 3. Der Anpreßabschnitt 2 bildet das Unterteil des Dichtbandes 1, wohingegen der Einbindeabschnitt 3 das Oberteil des Dichtbandes 1 darstellt. Der Anpreßabschnitt 2 ist in der gezeigten Weise vorteilhafter dicker als der Einbindeabschnitt 3 ausgebildet. Der Einbindeabschnitt 3 ist vorzugsweise mit Rippen 4 oder Rillen versehen. Für das Dichtband 1 wird vorteilhafterweise ein gummielastischer Werkstoff verwendet. Der Einbindeabschnitt 3 ist derart flexibel oder biegsam, daß er in der gezeigten Weise in bezug auf den Anpreßabschnitt 2 abgewinkelt werden kann.

Beim Ausführungsbeispiel nach FIG. 1 besteht die Druckgebervorrichtung 20 aus einem Stahlwinkel 10 und einem als Schraube ausgebildeten Gewindebolzen 21. Die Gewindebolzen 21 wirken auf Druckformteile 15 ein, deren Enden sich überlappen. Der waagrechte Schenkel 11 des Stahlwinkels 10 ist an der Stahlspundwand 30 beispielsweise durch Anschweißen befestigt. Der der Stahlwand 30 gegenüberstehende senkrechte Schenkel 12 des Stahlwinkels 10 weist eine Gewindebohrung auf, in die der Gewindebolzen 21 geschraubt ist. Am vorderen Ende des Gewindebolzens 21 ist das Druckformteil 15 angebracht, das dort aufgesteckt sein kann. Die Druckformteile 15 bestehen vorzugsweise aus Stahl oder einem anderen druckstabilen Material.

Zum Herstellen der Abdichtung wird das Dichtband 1 mit seinem zu quetschenden Anpreßabschnitt 2 in der gezeigten Weise zwischen die Druckgebervorrichtung 20 und die bestehende Stahlwand 30 eingelegt. Der Einbindeabschnitt 3 des Dichtbandes 1 ragt nach oben über die Druckgebervorrichtung 20 hinaus und kann in Richtung eines derzeit noch nicht vorhandenen, noch zu betonierenden Bauteils 40 abgewinkelt werden. Durch Drehen des Gewindebolzens 21 wird der Anpreßabschnitt 2 des Dichtbandes 1 mit Hilfe des zwischengeschalteten Druckformteils 15 fest gegen die Stahlwand 30 gepreßt, so daß nach dem anschließenden Betonieren des Bauteils 40 kein Wasser zwischen der Stahlwand 30 und dem Betonbauteil 40 durchdringen kann. Nach dem Betonieren des Bauteils 40 ist das Dichtband 1, mit Ausnahme der an die Stahlwand 30 angepreßten Oberfläche, einschließlich der Druckgebervorrichtung 20 und der Druckformteile 15 im Beton des Bauteils 40 eingebettet. Der Einbindeabschnitt 3 des Dichtbandes 1 erstreckt sich hinreichend tief in das Betonbauteil 40, um eine wirksame Feuchtigkeitssperre vorzusehen.

Aus Gründen der besseren Übersicht ist bei der Darstellung nach FIG. 1 die Druckgebervorrichtung 20 und das Dichtband 1 im noch nicht angezogenen bzw. angepreßten Zustand gezeigt, obwohl der Beton des in diesem Zustand noch nicht vorhandenen Bauteils 40 eingezeichnet ist. Entsprechendes gilt für FIG. 2.

Während es sich bei dem Ausführungsbeispiel nach FIG. 1 um eine "Druck-Quetsch-Dichtung" handelt, ist das Ausführungsbeispiel nach FIG. 2 als "Zug-Quetsch-Dichtung" ausgebildet. Beim Ausführungsbeispiel nach FIG. 2 ist ein als Zugstange wirkender Gewindestab 22 an der Stahlwand 30 angeschweißt. Der Anpreßabschnitt 2 des Dichtbandes 1 und die Druckformteile 15 werden vorzugsweise erst vor Ort zum Durchtritt des Gewindestabs 22 gelocht (Lochungen 5 in FIG. 4). Mit Hilfe einer auf den Gewindestab 22 geschraubten Mutter wird der Anpreßabschnitt 2 des Dichtbands 1 fest gegen die Stahlwand 30 gequetscht.

FIG. 3 zeigt einen Horizontalabschnitt zu FIG. 2. Die Abdichtungsanordnung ist wiederum im noch nicht angespannten oder angezogenen Zustand dargestellt. Die einzelnen Druckformteile 15 überlappen sich an den Ecken der Stahlwand 30 und sind dem Verlauf der Stahlwand 30 angepaßt. Durch Verwendung einer geeigneten Anzahl von Druckgebervorrichtungen 20 und einer dem Verlauf der Stahlwand 30 angepaßten Ausbildung der Druckformteile 15 ist es möglich, auf der Gesamtlänge des Dichtbandes 1 einen wasserdichten Abschluß zwischen der Stahlspundwand und dem anbetonierten Bauteil vorzusehen.

Anstelle der Gewindestäbe 22 und Muttern 23 könnte man auch durch die Druckformteile 15 und das Dichtband 1 gesteckte Schrauben in die Stahlwand 30 einschrauben und fest anziehen. Anstelle von Schrauben bzw. Muttern mit Gewinde könnten generell auch andere verstellbare oder verspannbare Bauelemente zum Ausüben des Anpreßdrucks auf den Anpreßabschnitt 2 des Dichtbandes 1 verwendet werden, beispielsweise Klemmspannvorrichtungen.

FIG. 4 zeigt ein Ausführungsbeispiel des Dichtbandes 1 mit möglichen Lochungen 5 im Anpreßabschnitt 2 zur Verwendung beim Ausführungsbeispiel nach FIG. 2 und 3.

Eine besondere Art des Dichtbandes 1 ist in FIG. 5 dargestellt. Hierbei handelt es sich um eine Faltdichtung mit Wellungen 6 im Einbindeabschnitt 3. Eine solche Faltdichtung ist speziell für Spundwände oder für Eckausbildungen geeignet, da sich der Einbindeabschnitt 3 in bezug auf den Anpreßabschnitt 2 kontinuierlich verlängern oder verkürzen läßt. Die in FIG. 1 und 2 dargestellten Rippen 4 am Einbindeabschnitt 3 des Dichtbandes 1 dienen zur besseren Verbindung und Dichtung im Beton des nach Spannen bzw. Anziehen der Druckgebervorrichtung 20 zu betonierenden Bauteils 40.

Die Abdichtung nach der Erfindung findet vorzugsweise Anwendung zwischen der Stahlspundwand eines Bauwerks und der betonierten Bauwerksohle. Hierbei ist es von Vorteil, daß die Abdichtung ausschließlich von der Innenseite der vorab erstellten Stahlspundwand ausgeführt werden kann.

Bezüglich FIG. 6 sei bemerkt, daß Spundwände immer wiederkehrende Profiltafeln sind, die in einer Rechts-Links- oder Positiv-Negativ-Aufstellung miteinander verkettet sind. Die Verkettung geschieht mittels einem Spundwandschloß (fachspezifischer Ausdruck) 90. Diese Verkettungstechnik ist allgemein bekannt und braucht deshalb hier nicht näher erläutert zu werden.

Entsprechend der Darstellung nach FIG. 6, auf die hiermit ausdrücklich Bezug genommen wird und die ein besonders vorteilhaftes Ausführungsbeispiel der Erfindung zeigt, sind vorgefertigte Druckformteile 80 bis 83 vorgesehen, die den Spundwandprofilen genau angepaßt sind. Entsprechend dem immer wiederkehrenden Spundwandprofil kommt man mit einer begrenzten Anzahl unterschiedlicher Druckformteile aus, so daß diese vorgefertigt bzw. vorrätig sein können. Vorzugsweise umfassen die Druckformteile vier Einzelelemente, die in FIG. 6 dargestellt sind: ein Druckformteil 80 als Positiv-Profil und ein Druckformteil 81 als Negativ-Profil, die mit zwei Druckteil-Verbindungsstücken 82 und 83 jeweils vom Negativ- und Positiv-Profil aus das Spundschloß 90 mit ihren überlappenden Enden 85 überdecken. Gleichermaßen überdecken die Druckformteile 81 und 83 und die Druckformteile 80 und 82 mit ihren einander überlappenden Enden 85 jeweils einen Knickpunkt bzw. eine Ecke der Stahlspundwand 30.

Die vorteilhafterweise mit Nut und Feder ausgebildete Überlappung der Enden 85 der Druckformteile 80 bis 83 ist ein wichtiger Bestandteil des Abdichtvorgangs während des Anpressens. Zum einen wird das Dichtband 1 fortlaufend von den Einzelelementen ohne durchgehende Spaltwirkung angepreßt. Zum anderen und wesentlichen Teil werden in den Ecken bzw. Knickpunkten des Spundwandprofiles Druckrichtungsverschiebungen (mit Pfeilen 200 dargestellt) ausgeglichen.

Das Druckformteil 82 (in FIG. 6 Mitte durch über die Gesamtlänge dieses Teils verlaufende Schraffur hervorgehoben) und das Druckformteil 83 (in FIG. 6 rechts nochmals einzeln dargestellt und links im Verbund mit den weiteren Druckformteilen in Draufsicht) sind mit einer speziellen Überhöhung im Schloßbereich ausgebildet, damit die Anpreßkräfte ausreichen, um auch über den Vorsprüngen oder Rücken der Schlösser 90 das Dichtband 1 gegen die Spundwand 30 drücken zu können. Durch die Verschiebbarkeit der sich überlappenden Enden 85 der Druckformteile 82 und 83 in dem nicht starren Schloßbereich wird ein gleichmäßigerer Anpreßdruck auf das Dichtband 1 erreicht.

Zur Erleichterung der Montage sind in den Druckformteilen 80 bis 83 (anstelle von Rundlöchern) Langlöcher 86 zur Aufnahme der Befestigungsmittel wie Gewindebolzen vorgesehen.

Die Druckformteile 80 bis 83 bestehen aus einem druckstabilen Werkstoff, beispielsweise aus einem glasfaserverstärkten Kunststoff oder einem metallischen Werkstoff.

Die Oberfläche der Profilformteile 80 bis 83 ist vorzugsweise so strukturiert, beispielsweise durch Vorsehen von Rillen oder Einkerbungen, daß zwischen dem Beton und dem Profilformteil eine kapillarbrechende Funktion erreicht wird. Der Einbindeabschnitt 3 des Dichtbandes 1 kann dann entfallen.

Ferner ist nach der Erfindung vorteilhafterweise in Aussicht genommen, daß die Druckformteile 80 bis 83 das Dichtmittel tragen, also beispielsweise mit einem gummielastischen oder elastomeren Werkstoff zur Erzielung der Abdichtung gegenüber der Stahlspundwand beschichtet sind. In diesem Fall könnte das Dichtband 1 entfallen.

Bei beiden betrachteten Ausführungsformen der Dichtung ist es allerdings wesentlich, daß im Verein mit den Druckformteilen eine durchgehende Abdichtung erreicht wird. Die Überlappung der Enden der Druckformteile kann durch entsprechende Formgebung (wie in FIG. 6 gezeigt) und/oder seitliche Versetzung erreicht werden.

Die oben beschriebenen Ausführungsbeispiele der Erfindung sind nicht als Begrenzung derselben anzusehen.

Abhängig vom jeweiligen Anwendungsfall wird der Abstand zwischen den einzelnen Druckgebervorrichtungen in Längsrichtung der Abdichtung gewählt. Dieser Abstand ist vorteilhafterweise so zu wählen, daß längs der Abdichtung ein möglichst gleichmäßiger Andruck erfolgt. Eine Rolle spielt hierbei auch die Länge der einzelnen Druckformteile.

## Patentansprüche

1. Bauteilsatz, bestehend aus mehreren Druckformteilen (15;80-83) zum kontinuierlichen lückenlosen abdichtenden Anpressen eines elastischen Dichtmittels (1) an eine Stahlspundwand (30), die aus mehreren vorgefertigten Spundwand-Stahlprofilen zusammengefügt ist, dadurch gekennzeichnet, daß die Druckformteile (15;80-83) den zahlreiche Ecken und/oder Vorsprünge aufweisenden Profileverlauf der Stahlspundwand (30) nachbilden und derart gestaltet sind, daß sich die Enden (85) der jeweils aufeinander folgenden Druckformteile (15;80-83) an den Ecken und/oder Vorsprüngen der Stahlspundwand (30) nebeneinander liegend überlappen.

2. Bauteilsatz nach Anspruch 1, bestehend aus vier unterschiedlichen Arten von Einzelelementen: ein als Positiv-Profil ausgebildetes erstes Druckformteil (80) und ein als Negativ-Profil ausgebildetes zweites Druckformteil (81) sowie ein mit dem ersten Druckformteil (80) überlappbar ausgestaltetes drittes Druckformteil (82) und ein mit dem zweiten Druckformteil (81) überlappbar ausgestaltetes viertes Druckformteil (83), die zum Verbinden des ersten Druckformteils (80) mit dem zweiten Druckformteil (81) dienen und deren miteinander überlappbare Enden (85) zum Überdecken eines Schlosses (90) der Stahlspundwand (30) ausgebildet sind.

3. Anordnung zum Abdichten von Bauteilanschlüssen zwischen einer Stahlspundwand (30) und einem durch Anbetonieren an die Stahlspundwand zu erstellenden Betonbauteil, enthaltend ein Dichtmittel (1), eine an der Stahlspundwand (30) anbringbare Druckgebervorrichtung (20) zum abdichtenden Anpressen des Dichtmittels (1) an die Stahlspundwand (30), und einen zwischen der Druckgebervorrichtung (20) und dem Dichtmittel (1) vorgesehenen Bauteilsatz, bestehend aus mehreren Druckformteilen (15;80-83),
dadurch gekennzeichnet,
daß der Bauteilsatz gemäß Anspruch 1 gestaltet ist.

4. Anordnung nach Anspruch 3, bei der das Dichtmittel (1) unter Ausbildung eines zusammenquetschbaren Polsters einen gummielastischen oder elastomären Werkstoff enthält.

5. Anordnung nach Anspruch 3 oder 4, bei der das Dichtmittel (1) ein flexibles Dichtband ist.

6. Anordnung nach Anspruch 5, bei der das Dichtband einen an die Stahlspundwand anzupressenden Anpressabschnitt (2) und einen in das zu erstellende Betonbauteil (40) einzubettenden Einbindeabschnitt (3) hat, wobei der Einbindeabschnitt (3) zu seiner kontinuierlichen Längenanpassung verformbar ist und vorzugsweise Wellungen (6) aufweist.

7. Anordnung nach einem der Ansprüche 3 bis 6, bei der ein gummielastischer oder elastomerer Werkstoff auf den Druckformteilen (15;80-83) vorgesehen ist.

8. Anordnung nach einem der Ansprüche 3 bis 7, bei der die Oberfläche der Druckformteile (15;80-83) so ausgestaltet ist, daß durch das Einbetten in den Beton des Betonbauteils (40) eine selbstdichtende Funktion gegen Feuchtigkeit erreicht wird.

9. Anordnung nach einem der Ansprüche 3 bis 8, bei der die Druckgebervorrichtung (20) verspannbare oder anziehbare Bauelemente (21, 22, 23) zum Ausüben des Anpressdrucks auf das Dichtmittel (1) aufweist.

10. Anordnung nach einem der Ansprüche 3 bis 9, bei der die Druckformteile (15;80-83) Langlöcher (86) zur Aufnahme von Befestigungsmitteln (22) der Druckgebervorrichtung (20) haben.

11. Anordnung nach einem der Ansprüche 3 bis 10, bei der die Druckformteile (80-83) mit ihren Enden (85) formschlüssig ineinander greifen.

12. Anordnung nach einem der Ansprüche 3 bis 11, bei der die Druckgebervorrichtungen (20) außerhalb der Ecken und/oder Vorsprünge der Stahlspundwand (30) anbringbar sind.

## Claims

1. A set of components consisting of a plurality of moulded pressure parts (15; 80-83) for continuous, gap-free, scaling compression of an elastic sealing means (1) against an interlocking steel piling wall (30), which is assembled from a plurality of prefabricated piling wall steel profiles, characterized in that the moulded pressure parts (15; 80-83) follow the course of the profile of the interlocking steel piling wall (30) having numerous corners and/or projections and are so shaped that the ends (85) of the respective successive moulded pressure parts (15; 80-83) lying next to one another at the corners and/or projections of the interlocking steel piling wall (30) overlap.

2. A set of components according to claim 1, consisting of four different kinds of individual elements: a first moulded pressure part (80) fonned as a positive profile and a second moulded pressure part (81) formed as a negative profile. as well as a third moulded pressure part (82) formed to overlap with the first moulded pressure part (80) and a fourth moulded pressure part (83) fonned to overlap the second moulded pressure part (81), which serve to connect the first moulded pressure part (80) to the second moulded pressure part (81) and whose ends (85) overlapping one another are formed to cover over an interlock (90) of the interlocking steel piling wall (30).

3. An arrangement for sealing component joints between an interlocking steel piling wall (30) and a concrete component to be produced by concreting against the interlocking steel piling wall, including a sealing means (1), a pressure-creating device (20) which can be applied to the interlocking steel piling wall (30) to effect sealing compression of the sealing means (1) against the interlocking steel piling wall (30), and a set of components which is provided between the pressure-creating device (20) and the sealing means (1) and consists of a plurality of moulded pressure parts (15; 80-83), characterized in that the set of components is formed according to claim 1.

4. An arrangement according to claim 3, in which the sealing means (1) contains a rubber-elastic or elastomeric material, with formation of a cushion which can be squashed together.

5. An arrangement according to claim 3 or 4, in which the sealing means (1) is a flexible sealing band.

6. An arrangement according to claim 5, in which the sealing band has an application section (2) for pressing against the interlocking steel piling wall and a bonding-in section (3) for bedding into the concrete component (40) to be produced, wherein the bonding section (3) can be deformed for continuous adaptation of its length and preferably has corrugations (6).

7. An arrangement according to any of claims 3 to 6. in which a rubber-elastic or elastomeric material is provided on the moulded pressure parts (15: 80-83).

8. An arrangement according to any of claims 3 to 7. in which the surface of the moulded pressure parts (15: 80-83) is so designed that a self-sealing function against moisture is obtained through the bedding in to the concrete of the concrete component (40).

9. An arrangement according to any of claims 3 to 8. in which the pressure-creating device (20) comprises structural parts (21, 22, 23) which can be stressed in compression or tension for exerting the compressive pressure on the sealing means (1).

10. An arrangement according to any of claims 3 to 9, in which the moulded pressure parts (15; 80-83) have slots (86) for reception of fixing means (22) of the pressure-creating device (20).

11. An arrangement according to any of claims 3 to 10. in which the moulded pressure parts (15; 80-83) interlock with one another at their ends (85).

12. An arrangement according to any of claims 3 to 11, in which the pressure-creating devices (20) can be fitted outside the corners and/or projections of the interlocking steel piling wall (30).

## Revendications

1. Ensemble d'éléments de construction constitué de plusieurs éléments moulés sous pression (15; 80 - 83) devant serrer de manière continue et sans faille, à des fins d'imperméabilisation, une garniture élastique (1) sur une cloison de palplanches en acier (30) se composant d'un assemblage de plusieurs profilés de palplanches en acier préfabriqués, caractérisé en ce que les éléments moulés sous pression (15; 80 - 83) suivent le profil de la cloison de palplanches en acier (30) présentant de nombreux angles et/ou saillies, et sont configurés de telle façon que les extrémités (85) des éléments moulés sous pression (15; 80 - 83) se suivant les uns les autres se juxtaposent en chevauchement au niveau des angles et/ou des saillies de la cloison de palplanches en acier (30).

2. Ensemble d'éléments de construction selon la revendication 1, se composant de quatre types différents d'éléments individuels: un premier élément moulé sous pression (80) faisant un profilé positif, et un deuxième élément moulé sous pression (81) faisant un profilé négatif, ainsi qu'un troisième élément moulé sous pression (82) configuré pour pouvoir chevaucher le premier élément moulé sous pression (80) et un quatrième élément moulé sous pression (83) configuré pour pouvoir chevaucher le deuxième élément moulé sous pression (81), lesquels servent au raccordement du premier élément moulé sous pression (80) au deuxième élément moulé sous pression (81), et dont les extrémités (85) pouvant être portées en chevauchement sont configurées pour recouvrir un maillon (90) de la cloison de palplanches en acier (30).

3. Dispositif d'imperméabilisation de raccords d'éléments de construction entre une cloison de palplanches en acier (30) et un élément de construction en béton à fabriquer par coulée de béton sur la cloison de palplanches en acier, dispositif comprenant une garniture (1), un dispositif de pression (20) à appliquer sur la cloison de palplanches en acier (30) et serrant la garniture (1) sur la cloison de palplanches en acier (30), à des fins d'étanchéification, et un ensemble d'éléments de construction prévu entre le dispositif de pression (20) et la garniture (1) et constitué de plusieurs éléments moulés sous pression (15; 80 - 83), caractérisé en ce que l'ensemble d'éléments de construction satisfait à la configuration de la revendication 1.

4. Dispositif selon la revendication 3, dans lequel la garniture (1) contient une matière possédant l'élasticité du caoutchouc ou une matière élastomère, en formant un coussin déformable par écrasement.

5. Dispositif selon la revendication 3 ou 4, dans lequel la garniture (1) est un lien d'étanchéité flexible.

6. Dispositif selon la revendication 5, dans lequel le lien d'étanchéité comporte une portion de pression (2) à presser contre la cloison de palplanches en acier, et une portion à encastrer (3) destinée à être noyée dans l'élément de construction en béton (40) devant être fabriqué, la portion à encastrer (3) étant déformable pour être adaptée en longueur de façon continue et présentant, de préférence, des ondulations (6).

7. Dispositif selon l'une des revendications 3 à 6, dans lequel une matière possédant l'élasticité du caoutchouc ou une matière élastomère est prévue sur les éléments moulés sous pression (15; 80 - 83).

8. Dispositif selon l'une des revendications 3 à 7, dans lequel la surface des éléments moulés sous pression (15; 80 - 83) est structurée de façon à ce qu'une fonction d'auto-étanchéification contre l'humidité soit obtenue par encastrement dans le béton de l'élément de construction en béton (40).

9. Dispositif selon l'une des revendications 3 à 8, dans lequel le dispositif de pression (20) présente des éléments incorporés (21, 22, 23) pouvant être tendus ou serrés et destinés à exercer la pression de contact voulue sur la garniture (1).

10. Dispositif selon l'une des revendications 3 à 9, dans lequel les éléments moulés sous pression (15; 80 - 83) présentent des boutonnières (86) destinées à recevoir des organes de fixation (22) du dispositif de pression (20).

11. Dispositif selon l'une des revendications 3 à 10, dans lequel les éléments moulés sous pression (80 - 83) se raccordent par engagement positif les uns dans les autres, avec leurs extrémités (85).

12. Dispositif selon l'une des revendications 3 à 11, dans lequel les dispositifs de pression (20) peuvent être appliqués à l'extérieur des angles et/ou des saillies de la cloison de palplanches en acier (30).
